# FASCICULE DE BREVET EUROPEEN

(11) **EP 1 152 101 B1**
(45) Date de publication et mention de la délivrance du brevet: **01.03.2006**
(21) Numéro de dépôt: 01420101.6
(22) Date de dépôt: 04.05.2001
(51) Int. Cl.: E04G 21/20

(54) **Dispositif pour la réalisation de joints de mortier**
Vorrichtung zum Herstellen von Mörtelfugen
Apparatus for realising mortar joints

(30) Priorité: 05.05.2000 FR 0005895
(43) Date de publication de la demande: 07.11.2001
(73) Titulaire: Vopal S.A., 1052 Le-Mont-sur-Lausanne (CH)
(72) Inventeur: Seuret, Olivier, 1670 Ursy (CH)
(74) Mandataire: Poncet, Jean-François

(56) Documents cités:
- AU-B- 607 983
- DE-A- 2 717 393
- FR-A- 1 031 314
- FR-A- 2 348 325
- FR-A- 2 611 788
- GB-A- 1 225 373
- US-A- 3 999 920
- US-A- 4 352 445

## Description

La présente invention concerne les dispositifs pour réaliser des joints en une pâte de liaison telle qu'un mortier entre des moellons, pour la réalisation d'un mur.

Dans la réalisation d'un mur en moellons, on dispose sur le sol une rangée de moellons formant une première couche, puis une seconde rangée de moellons formant une seconde couche surmontant la première couche, et ainsi de suite jusqu'à la hauteur désirée.

Il faut solidariser les moellons les uns aux autres en disposant une pâte de liaison entre les moellons successifs.

Pour solidariser les moellons de deux couches successives, il faut disposer la pâte de liaison sur la face supérieure de la première couche de moellons, avant de poser les moellons de la couche supérieure sur la pâte de liaison.

Lorsqu'il utilise comme pâte de liaison un mortier, l'opérateur dispose le mortier à l'aide d'un outil tel qu'une truelle. L'opération est alors longue et fastidieuse, et ralentit la cadence de positionnement des moellons. L'opération conduit en outre à des pertes non négligeables de mortier. Une difficulté est aussi de réaliser un joint horizontal d'épaisseur régulière, qui supporte le moellon supérieur sans s'écraser exagérément, afin que ce moellon reste bien horizontal et parallèle au moellon inférieur. Il faut ainsi utiliser un mortier peu fluide, qui n'a pas tendance à s'écouler sous la pression exercée par le moellon supérieur.

Lorsqu'il utilise une colle comme pâte de liaison, l'opérateur peut disposer une couche d'épaisseur réduite de colle pour réaliser le joint horizontal. La colle est un mélange de type mortier mais relativement fluide, et l'opérateur peut la disposer en utilisant un dispositif de répartition comprenant un bac à ouverture supérieure de remplissage et ouverture inférieure d'échappement. Le bac a une base d'appui pour reposer sur un moellon inférieur, et des guides inférieurs pour répartir de façon appropriée la colle sortant de l'ouverture inférieure pour son application sur toute la surface supérieure de la couche de moellons inférieurs. Gràce à la fluidité relativement grande de la colle, celle-ci s'écoule aisément par l'ouverture inférieure d'échappement du bac, réalisant un joint horizontal d'épaisseur réduite sur lequel on peut poser un moellon supérieur avec un faible affaissement.

Un tel dispositif de répartition de colle n'est pas utilisable pour réaliser un joint de mortier, à cause de la fluidité naturellement faible du mortier. L'écoulement libre du mortier est insuffisant, et provoque dans le joint la présence de zones creuses dépourvues de matière.

Le document US 4 352 445 A décrit un dispositif pour réaliser des joints entre des moellons, avec un bac à ouvertures inférieures d'échappement, et avec des roues pour reposer sur un moellon inférieur. Des pales en fil entraînées par un rouleau sollicité par l'avance du dispositif agitent la pâte de liaison contenue dans le bac au voisinage des ouvertures inférieures d'échappement. Les pales exercent sur la pâte de liaison un effort identique vers le haut et vers le bas, et n'assurent pas un tassement suffisant pour réaliser des joints exempts de zones creuses. Et les pales n'entraînent pas suffisamment la pâte de liaison dans la partie principale du bac.

Le document FR 2 611 788 A décrit un dispositif comprenant un bac à ouverture inférieure d'échappement, avec une plaque vibrante sollicitée par un moteur. Des tiges creuses fixes sont alimentées en air comprimé, et injectent dans le mortier de l'air sous pression. Il en résulte des joints qui contiennent de l'air, et se trouvent ainsi allégés. Cette disposition augmente la présence de zones creuses dépourvues de matière dans le joint.

Le document DE 27 17 393 A décrit un dispositif comprenant un bac à ouverture inférieure d'échappement, avec une tige d'agitation rectiligne entraînée en translation alternative axiale par un moteur. L'extrémité libre de la tige, en forme de boucle, est en retrait de l'ouverture inférieure d'échappement. L'agitation ainsi réalisée n'est pas suffisante pour assurer l'absence de zones creuses dépourvues de matière dans le joint.

Le problème proposé par la présente invention est de concevoir une nouvelle structure de dispositif permettant de réaliser des joints pleins entre des moellons au moyen d'une pâte telle qu'un mortier pouvant être compacte et peu fluide. Ainsi, l'invention doit satisfaire deux besoins contradictoires, à savoir de faire écouler efficacement et rapidement la pâte dans le dispositif pour former un joint dépourvu de zones creuses, et d'utiliser une pâte peu fluide qui s'écoule mal.

Un autre objet de l'invention est de réduire la quantité de mortier nécessaire pour réaliser le joint, en évitant de disposer du mortier au regard des zones creuses des moellons. En effet, les moellons tendent actuellement à devenir des structures de plus en plus creuses, comportant des vides intérieurs dépourvus de matière. En général, la face supérieure du moellon est pleine, et les cavités intérieures s'ouvrent librement vers le bas, de sorte que la face inférieure du moellon est alvéolée. Il est inutile de disposer du mortier dans les zones au regard des ouvertures de cavités. L'invention vise ainsi à limiter le plus possible la présence de mortier dans les zones au regard des ouvertures inférieures des moellons.

Un autre objet de l'invention est de limiter et de faciliter les opérations de réglage de niveau des moellons d'une couche de moellons, en permettant par exemple de contrôler et de régler le niveau pour seulement une couche de moellons sur deux. A cet effet, il faut éviter l'affaissement des moellons supérieurs lorsqu'on les pose sur le mortier. Il faut donc que le mortier puisse supporter, sans fluer de manière sensible, la pression importante qui est concentrée dans les zones périphériques pleines des ouvertures inférieures de moellons. Cela oblige à utiliser un mortier encore plus dense et peu fluide. L'invention vise ainsi à augmenter encore la compacité du mortier déposé pour former un joint.

Un autre objet de l'invention est d'augmenter la rapidité de pose du mortier formant le joint, en évitant l'opération longue et fastidieuse d'application du mortier à la truelle.

Ainsi, l'invention vise à augmenter la rapidité de pose des moellons, à réduire les quantités de mortier nécessaires, à améliorer la régularité d'épaisseur et de structure du joint, en assurant la régularité du dépôt de mortier et la régularité de la consistance du joint.

Pour atteindre ces objets ainsi que d'autres, un dispositif selon l'invention pour réaliser des joints en une pâte de liaison entre des moellons, comprend les caractéristiques de la revendication 1.

Dans la description qui suit, et dans les revendications, le "mouvement de translation alternative" désigne de façon générale un déplacement de la tige sensiblement dans un plan vertical longitudinal. Le mouvement peut être une translation rectiligne alternative, une translation curviligne alternative, ou même une combinaison de translation et de rotation selon un chemin curviligne fermé à la façon d'une bielle.

Le mouvement de translation alternative peut avantageusement avoir une fréquence comprise entre 10 et 60 Hz environ.

Egalement, le mouvement de translation alternative peut avantageusement avoir une amplitude comprise entre 5 et 30 mm environ.

D'autres objets, caractéristiques et avantages de la présente invention ressortiront de la description suivante de modes de réalisation particuliers, faite en relation avec les figures jointes, parmi lesquelles:
- la figure 1 est une vue en perspective d'un dispositif selon un mode de réalisation de l'invention, pour réalisation de joints horizontaux ;
- la figure 2 est une vue en perspective de côté du dispositif de la figure 1, avec le bac partiellement découpé pour distinguer l'intérieur ;
- la figure 3 est une vue en perspective d'arrière du dispositif de la figure 1, avec le bac partiellement découpé pour distinguer l'intérieur ;
- la figure 4 est une vue en perspective de dessus du dispositif de la figure 1 ; et
- la figure 5 est une vue en perspective de côté d'une variante du dispositif de la figure 1.

Dans le mode de réalisation illustré sur les figures 1 à 4, le dispositif selon l'invention permet de réaliser des joints horizontaux entre deux couches successives de moellons. Pour cela, selon la figure 1, le dispositif 1 selon l'invention réalise, sur une rangée de moellons inférieurs comprenant à titre d'exemple les moellons 2 et 3, un joint horizontal constitué de trois bourrelets longitudinaux de mortier 4, 5 et 6 respectivement, disposée de façon appropriée pour le cas de moellons dont les parties pleines inférieures sont au regard des bourrelets longitudinaux de mortier 4 à 6.

En fonction de la forme des moellons, on peut naturellement réaliser, avec le dispositif 1 selon l'invention, un joint horizontal constitué de bourrelets en nombre différent de trois, par exemple au moins un bourrelet longitudinal.

Dans ce mode de réalisation, le dispositif 1 selon l'invention comprend un bac 7 à pâte de liaison ayant au moins une ouverture supérieure de remplissage 8, au moins une ouverture inférieure d'échappement 9, une base d'appui 12 pour reposer sur un moellon 2 ou 3 inférieur, et des parois inférieures de moulage pour former de façon appropriée la pâte de liaison sortant de la ou des ouvertures inférieures. Dans la réalisation illustrée sur les figures 1 à 4, on a prévu trois ouvertures inférieures d'échappement 9, 10 et 11, décalées latéralement les unes des autres, permettant la réalisation des trois bourrelets longitudinaux de mortier 4, 5 et 6 respectifs de la figure 1. Le bac 7 à pâte de liaison a une largeur au moins égale à celle des moellons. En pratique, un bac parallélépipédique de largeur égale à 20 cm environ, de longueur égale à 50 cm environ, et de hauteur égale à 30 cm environ, peut convenir dans les applications courantes.

En pratique, la base d'appui 12, les ouvertures inférieures d'échappement 9, 10 et 11 et les parois inférieures de moulage sont réalisées par deux profilés en U 13 et 14 inversé, disposés longitudinalement sensiblement au tiers et aux deux tiers de la largeur du bac 7, solidarisés respectivement à la paroi antérieure 15 et à la paroi postérieure 16 du bac 7, séparés l'un de l'autre par une fente longitudinale formant l'ouverture inférieure d'échappement 10, et séparés chacun de la paroi latérale correspondante 17 ou 18 du bac 7 par une fente longitudinale formant les ouvertures inférieures d'échappement respectives 9 et 11.

Ainsi, les bases des deux profilés en U 13 et 14 forment une portion de la surface inférieure du bac 7, tandis que les branches verticales des profilés en U 13 et 14 forment des flancs de guidage du mortier s'écoulant depuis l'intérieur du bac 7 à travers les fentes longitudinales constituant les ouvertures inférieures d'échappement 9, 10 et 11.

On peut ainsi considérer que les branches latérales des profilés en U 13 et 14, ainsi que la base des parois latérales 17 et 18 du bac 7, constituent des parois inférieures de moulage, et délimitent entre elles des volumes de moulage du joint en formation sous les ouvertures inférieures d'échappement 9-11 respectives. La base d'appui 12 du dispositif est constituée par les chants inférieurs des profilés en U 13 et 14 et des parois latérales 17 et 18.

Comme on le voit mieux sur les figures 1 et 2, la paroi antérieure 15 du bac 7 est limitée vers le bas par une arête inférieure 19, restant à l'écart au-dessus de la surface des moellons 2 et 3, sensiblement au niveau des bases des profilés en U 13 et 14, de sorte que les volumes de moulage sont ouverts vers l'arrière pour permettre la sortie des bourrelets de mortier 4-6 constituant le joint horizontal. De préférence, l'arête inférieure 19 est réglable en hauteur, constituée d'une plaque 20 déplaçable verticalement et réglable en position par des boulons 21 et 22. Par ce déplacement de la plaque 20, on règle l'épaisseur des bourrelets longitudinaux de mortier 4, 5 et 6 déposés sur les moellons 2 et 3.

L'une des parois latérales 17 et 18, par exemple la paroi 17, porte des tiges de guidage 23a et 23b, décalées légèrement vers l'extérieur et se développant vers le bas, que l'opérateur peut maintenir en appui contre une face latérale des moellons 2 et 3 pendant le déplacement du dispositif 1 le long de la rangée de moellons.

Une poignée de manoeuvre 24 peut être prévue sur la paroi antérieure 15 du bac 7, permettant à l'opérateur de pousser le dispositif 1 dans le sens de progression indiqué par la flèche 25.

Selon l'invention, on prévoit en outre des moyens pour agiter le mortier contenu dans le bac 7, au moins au voisinage de la ou des ouvertures inférieures d'échappement 9-11. Les moyens pour agiter le mortier doivent de préférence être conformés pour assurer simultanément un tassement du mortier sortant des ouvertures inférieures d'échappement 9-11, de façon à réaliser des bourrelets longitudinaux de mortier 4-6 compacts qui supportent mieux la pression exercée par les moellons supérieurs que l'on vient poser sur le mortier pour constituer la couche supérieure.

Dans la réalisation illustrée sur les figures 1 à 4, les moyens pour agiter le mortier comprennent trois tiges agitatrices 26, 27 et 28 dont au moins un tronçon intérieur pénètre dans le bac 7 et est logé dans le bac 7 au droit de l'une des ouvertures inférieures d'échappement 9-11 correspondantes. Ainsi, la tige agitatrice 26 est disposée dans un plan vertical longitudinal passant à travers l'ouverture inférieure d'échappement 9 ; la seconde tige agitatrice 27 est disposée dans un plan vertical longitudinal traversant l'ouverture inférieure d'échappement 10 ; la troisième tige agitatrice 28 est disposée selon un plan vertical longitudinal traversant la troisième ouverture inférieure d'échappement 11.

En se référant plus spécialement à la figure 2, on voit que chaque tige agitatrice telle que la tige 26 comporte une partie amont 26a relativement relevée au-dessus de la base du bac 7, et une partie aval 26b au voisinage de l'ouverture inférieure d'échappement 9 correspondante. Dans la forme de réalisation illustrée, la tige agitatrice 26 comporte un tronçon incurvé régulièrement, selon une convexité tournée vers le bas, depuis une extrémité amont 26c reliée à un moyen de motorisation 29, jusqu'à une extrémité aval 26d au voisinage de l'ouverture inférieure d'échappement 9. Les extrémités amont 26c des tiges agitatrices 26-28 sont reliées entre elles pour former une fourche dont la branche centrale est reliée au moyen de motorisation 29.

Le moyen de motorisation 29, fixé sur le bac 7, est adapté pour entraîner les tiges agitatrices 26-28 selon un mouvement de translation alternative de fréquence, d'amplitude et de direction déterminées.

La fréquence du mouvement de translation alternative 30 peut avantageusement être comprise entre 10 et 60 Hz environ.

L'amplitude du mouvement de translation alternative 30 peut avantageusement être comprise entre 5 et 30 mm environ.

La direction du mouvement de translation alternative est sensiblement dans un plan vertical longitudinal, et elle peut faire, avec la direction de déplacement longitudinal 25 du dispositif 1, un angle A compris entre 90 et 30° environ, avantageusement de 45° environ comme représenté sur la figure 2. On a représenté, sur la figure 2, le mouvement de translation alternative par la double flèche 30 orientée à 45° environ.

Les tiges agitatrices 26-28 sont conformées pour assurer un tassement du mortier. Par exemple, on assure un tassement efficace du mortier formant les joints en prévoyant, dans la partie aval 26b des tiges agitatrices 26, 27 et 28, des reliefs pousseurs tels que les reliefs 26e, 26f, par exemple en forme de couronne conique à sommet dirigé vers l'amont, conformés pour favoriser la poussée du mortier lorsque les tiges se déplacent vers l'aval dans le sens inverse du déplacement 25 du dispositif 1, et pour favoriser l'écoulement du mortier autour des reliefs lorsque les tiges reviennent vers l'amont. Ainsi, les reliefs pousseurs 26e, 26f favorisent la poussée du mortier vers l'aval hors du bac 7.

En outre, l'extrémité aval 26d du tronçon incurvé de tige agitatrice 26 est prolongée vers l'aval par un tronçon longitudinal 26g déporté verticalement vers le bas et engagé dans le volume destiné à être occupé par le joint à réaliser (le joint 4 sur la figure 1). Comme on le voit notamment sur la figure 3, le tronçon longitudinal 26g se situe au-dessous de l'ouverture inférieure d'échappement correspondante 9, pour être dans le volume de moulage situé entre la paroi latérale 17 et le profilé en U 13, volume destiné à être occupé par le mortier pour former le bourrelet longitudinal 4 (figure 1). Ainsi, la portion d'extrémité de la tige agitatrice 26 traverse l'ouverture inférieure d'échappement 9.

Le fonctionnement du dispositif des figures 1 à 4 est le suivant : l'opérateur pose le dispositif 1 sur une rangée inférieure de moellons 2 et 3, comme représenté sur les figures, le bac 7 contenant une quantité suffisante de mortier. L'opérateur actionne le moyen de motorisation 29, qui entraîne en vibration les tiges agitatrices 26-28 selon le mouvement de translation alternative 30 choisi. Par l'agitation des tiges, le mortier, malgré ses faibles capacités d'écoulement et sa grande compacité, descend sur les moellons 2 et 3 à travers les ouvertures inférieures d'échappement 9-11, et se trouve tassé. L'opérateur déplace le dispositif 1 en translation vers l'amont, comme illustré par la flèche 25. Dans ce mouvement, la plaque 20 détermine l'épaisseur des trois bourrelets longitudinaux de mortier 4-6 déposés sur les moellons 2 et 3 inférieurs, les branches latérales des profilés en U 13 et 14 assurant le moulage des faces latérales des bourrelets longitudinaux de mortier 4-6 qui peuvent sortir du dispositif par les trois interstices libres sous la plaque 20.

On peut faciliter le déplacement longitudinal du dispositif 1 en ajoutant des roulettes solidaires du bac 7 dans sa zone amont, venant en appui sur la face supérieure des moellons 2 et 3.

Le moyen de motorisation 29 peut par exemple être un bloc moteur de scie.

La figure 5 illustre une variante du dispositif du mode de réalisation des figures 1 à 4. On retrouve les éléments du mode de réalisation précédent, avec la différence de l'orientation verticale du mouvement de translation alternative 30 imprimé aux tiges agitatrices 26 à 28 par le moyen de motorisation 29. Dans ce cas, l'angle A est égal à 90°. L'orientation verticale du mouvement de translation alternative 30 favorise la compression du mortier, mais la vitesse d'avance 25 du dispositif 1 reste alors limitée.

Dans la description qui précède, les modes de réalisation décrits réalisent des joints de mortier. L'invention ainsi définie s'applique toutefois à la réalisation de joints en une pâte de liaison peu fluide distincte d'un mortier traditionnel.

La présente invention n'est pas limitée aux modes de réalisation qui ont été explicitement décrits, mais elle en inclut les diverses variantes et généralisations contenues dans le domaine des revendications ci-après.

## Revendications

1. Dispositif (1) pour réaliser des joints en une pâte de liaison entre des moellons (2, 3), comprenant un bac (7) à pâte de liaison ayant au moins une ouverture supérieure de remplissage (8), au moins une ouverture inférieure d'échappement (9), et une base d'appui (12) pour reposer sur un moellon (2, 3) inférieur et conformée pour permettre la translation longitudinale du dispositif (1) sur une rangée de moellons (2, 3) inférieurs, avec des parois inférieures (13, 14, 17, 18) de moulage pour former selon au moins un bourrelet longitudinal (4, 5, 6) de section appropriée la pâte de liaison sortant de la ou des ouvertures inférieures d'échappement (9-11), réalisant ainsi un joint horizontal entre deux couches successives de moellons, et avec des moyens (26-29) pour agiter la pâte de liaison contenue dans le bac (7) à pâte de liaison au moins au voisinage de ladite au moins une ouverture inférieure d'échappement (9), les moyens pour agiter la pâte de liaison comprenant au moins une tige agitatrice (26-28), ayant au moins un tronçon intérieur logé dans le bac (7) à pâte de liaison au droit d'une ouverture inférieure d'échappement (9-11) correspondante, et entraînée en mouvement par un moyen de motorisation (29),
**caractérisé en ce que** :
- la tige agitatrice (26-28) est conformée pour assurer un tassement de la pâte de liaison sortant de ladite au moins une ouverture inférieure d'échappement (9),
- la tige agitatrice est entraînée en mouvement de translation alternative (30),
- une portion de la tige agitatrice (26-28) se trouve dans le volume destiné à être occupé par un joint (4-6) à réaliser,
- la tige agitatrice (26-28) comporte une partie amont (26a) relativement relevée au-dessus de la base du bac (7), et une partie aval (26b) au voisinage de l'ouverture inférieure d'échappement (9) correspondante,
- la tige agitatrice (26-28) comporte un tronçon incurvé régulièrement, selon une convexité tournée vers le bas, depuis une extrémité amont (26c) reliée au moyen de motorisation (29), jusqu'à une extrémité aval (26d) au voisinage de l'ouverture inférieure d'échappement (9).

2. Dispositif selon la revendication 1, **caractérisé en ce que** le mouvement de translation alternative (30) a une fréquence comprise entre 10 et 60 Hz environ.

3. Dispositif selon l'une des revendications 1 ou 2, **caractérisé en ce que** le mouvement de translation alternative (30) a une amplitude comprise entre 5 et 30 mm environ.

4. Dispositif selon l'une quelconque des revendications 1 à 3, **caractérisé en ce que** le mouvement de translation alternative (30) de la tige agitatrice (26) est orienté selon une direction de mouvement faisant avec la direction de déplacement longitudinal (25) du dispositif (1) un angle (A) compris entre 90 et 30° environ, avantageusement de 45° environ.

5. Dispositif selon l'une quelconque des revendications 1 à 4, **caractérisé en ce que** ladite au moins une tige agitatrice (26) comporte, dans sa zone d'extrémité aval (26d), des reliefs pousseurs (26e, 26f) conformés pour favoriser la poussée de la pâte de liaison vers l'aval hors du bac (7) à pâte de liaison.

6. Dispositif selon la revendication 5, **caractérisé en ce que** l'extrémité aval (26d) du tronçon incurvé de tige agitatrice (26) est prolongée vers l'aval par un tronçon longitudinal (26g) déporté verticalement vers le bas et engagé dans le volume destiné à être occupé par le joint à réaliser.

## Patentansprüche

1. Vorrichtung (1) zur Herstellung von Verbindungen aus einer Verbindungsmasse zwischen Steinen (2, 3), mit einem Behälter (7) für Verbindungsmasse, der mindestens eine obere Befüllungsöffnung (8), mindestens eine untere Entleerungsöffnung (9) und eine Auflagebasis (12) zum Aufliegen auf einen unteren Stein (2, 3) aufweist und ausgebildet ist, um eine Verschiebung in Längsrichtung der Vorrichtung (1) auf einer Reihe von unteren Steinen (2, 3) zu gestatten, mit unteren Formwänden (13, 14, 17, 18), um mindestens einen längsverlaufenden Wulst (4, 5, 6) mit geeignetem Querschnitt der Verbindungsmasse zu formen, die aus der oder den unteren Entladeöffnung(en) (9-11) austritt, wobei auch eine horizontale Verbindung zwischen zwei aufeinanderfolgenden Lagen von Steinen gebildet wird, und mit Mitteln (26-29) zum Bewegen der Verbindungsmasse, die in dem Behälter (7) für Verbindungsmasse zumindest in der Nähe der mindestens einen unteren Entleerungsöffnung (9) enthalten ist, wobei die Mittel zum Bewegen der Verbindungsmasse mindestens einen Bewegungsstab (26-28) aufweisen, der mindestens einen inneren Abschnitt aufweist, der in dem Behälter (7) für Verbindungsmasse bezüglich einer zugeordneten unteren Entleerungsöffnung (9-11) angeordnet ist und durch Motorisierungsmittel (29) beweglich angetrieben ist,
**dadurch gekennzeichnet, daß**:
- der Bewegungsstab (26-28) so ausgebildet ist, daß er ein Zusammendrücken der Verbindungsmasse sicherstellt, die aus der genannten mindestens einen unteren Entleerungsöffnung (9) austritt,
- der Bewegungsstab in wechselnde translatorische Bewegung antreibbar (30),
- ein Abschnitt des Bewegungsstabes (26-28) sich in dem Volumen befindet, das dazu bestimmt ist, von einer herzustellenden Verbindung (4-6) besetzt zu sein,
- der Bewegungsstab (26-28) einen oberen Abschnitt (26a) aufweist, der oberhalb der Basis des Behälters (7) relativ angehoben ist und einen unteren Abschnitt (26b) in der Nähe der zugeordneten unteren Entleerungsöffnung (9),
- der Bewegungsstab (26-28) einen regelmäßig gekrümmten Abschnitt aufweist, mit einer in Richtung zur Basis gebogenen Konvexität, ausgehend von einem oberen Ende (26c), das mit den Motorisierungsmitteln (29) verbunden ist, bis zu einem unteren Ende (26d) in der Nähe der unteren Entleerungsöffnung (9).

2. Vorrichtung nach Anspruch 1, **dadurch gekennzeichnet, daß** die abwechselnde Bewegung (30) eine Frequenz aufweist, die etwa zwischen 10 und 60 Hz liegt.

3. Vorrichtung nach einem der Ansprüche 1 oder 2, **dadurch gekennzeichnet,**
**daß** die abwechselnde Bewegung (30) eine Amplitude zwischen etwa 5 und 30 mm hat.

4. Vorrichtung nach irgendeinem der Ansprüche 1 bis 3,
**dadurch gekennzeichnet,**
**daß** die abwechselnde Bewegung (30) des Bewegungsstabes (26) in einer Bewegungsrichtung ausgerichtet ist, die mit der Richtung der Längsverschiebung (25) der Vorrichtung (1) einen Winkel (A) aufweist, der zwischen etwa 90 und 30° liegt, vorzugsweise bei etwa 45°.

5. Vorrichtung nach irgendeinem der Ansprüche 1 bis 4,
**dadurch gekennzeichnet,**
**daß** der mindestens eine Bewegungsstab (26) in seiner unteren Endzone (26d) Stoßvorsprünge (26e, 26f) aufweist, die dazu ausgebildet sind, ein Ausstoßen der Verbindungsmasse nach unten außerhalb des Behälters (7) für Verbindungsmasse zu begünstigen.

6. Vorrichtung nach Anspruch 5, **dadurch gekennzeichnet, daß** das untere Ende (26d) des gekrümmten Abschnittes des Bewegungsstabes (26) nach unten durch einen längsverlaufenden Abschnitt (26g) verlängert ist, der vertikal in Richtung zur Basis verläuft und in das Volumen eingreift, das dazu bestimmt ist, von der herzustellenden Verbindung besetzt zu sein.

## Claims

1. Device (1) for producing bonding composition joints between blocks (2, 3), comprising a bonding composition hopper (7) having at least one filler opening (8) at the top, at least one outlet opening (9) at the bottom, and a bearing base (12) adapted to rest on a lower block (2, 3) and conformed to allow the device (1) to move in longitudinal translation on a row of lower blocks (2, 3), with lower molding walls (13, 14, 17, 18) for forming the bonding composition leaving the outlet orifice or orifices (9-11) at the bottom into at least one longitudinal bead (4, 5, 6) of appropriate section, thereby forming a horizontal joint between two successive layers of blocks, and with means (26-29) for agitating the bonding composition contained in the bonding composition hopper (7) at least in the vicinity of said at least one outlet opening (9) at the bottom, the means for agitating the bonding composition comprising at least one agitator rod (26-28) having at least one interior section accommodated inside the bonding composition hopper (7) in line with a corresponding outlet opening (9-11) at the bottom and driven by drive means (29),
**characterized in that** :
- the agitator rod (26-28) is conformed to tamp the bonding composition leaving said at least one outlet opening (9) at the bottom,
- the agitator rod is reciprocated (30),
- a portion of the agitator rod (26-28) is in the volume intended to be occupied by a joint (4-6) to be produced,
- the agitator rod (26-28) has an upstream portion (26a) raised above the base of the hopper (7) and a downstream portion (26b) in the vicinity of the corresponding outlet opening (9) at the bottom,
- the agitator rod (26-28) has a regularly curved section with a downward-facing convexity from an upstream end (26c) connected to the drive means (29) to a downstream end (26d) in the vicinity of the outlet opening (9) at the bottom.

2. Device according to claim 1, **characterized in that** the reciprocation (30) takes place at a frequency from approximately 10 to 60 Hz.

3. Device according to either claim 1 or claim 2, **characterized in that** the reciprocation (30) has an amplitude from approximately 5 to 30 mm.

4. Device according to any one of claims 1 to 3, **characterized in that** the reciprocation (30) of the agitator rod (26) is oriented in a direction of movement at an angle (A) to the direction of longitudinal displacement (25) of the device (1) from approximately 90 to 30°, advantageously approximately 45°.

5. Device according to any one of claims 1 to 4, **characterized in that** said at least one agitator rod (26) has, in its downstream end region (26d), raised pusher portions (26e, 26f) conformed to favor pushing of the bonding composition in the downstream direction out of the bonding composition hopper (7).

6. Device according to claim 5, **characterized in that** the downstream end (26d) of the curved section of the agitator rod (26) is extended in the downstream direction by a longitudinal section (26g) offset vertically downwards and engaged in the volume intended to be occupied by the joint to be formed.
